# EUROPÄISCHE PATENTSCHRIFT

(11) **EP 2 353 821 B1**
(45) Veröffentlichungstag und Bekanntmachung des Hinweises auf die Patenterteilung: **04.04.2012**
(21) Anmeldenummer: 10000292.2
(22) Anmeldetag: 14.01.2010
(51) Int. Cl.: B27M 3/04, E04F 15/02

(54) **Verfahren und Vorrichtung zum Verbinden eines Keders mit einer Seitenkante eines Paneels**
Method and device for connecting a weatherstrip with a lateral edge of a panel
Procédé et dispositif de raccordement d'une bordure avec un bord latéral d'un panneau

(43) Veröffentlichungstag der Anmeldung: 10.08.2011
(73) Patentinhaber: Falquon GmbH, 16928 Pritzwalk (DE)
(72) Erfinder:
(74) Vertreter: Stornebel, Kai

(56) Entgegenhaltungen:
- WO-A2-2007/080449
- DE-A1-102006 011 887
- US-A- 3 316 948

## Beschreibung

Die Erfindung betrifft ein Verfahren zum Verbinden eines Keders mit einer Seitenkante eines Paneels, insbesondere eines Fußbodenpaneels aus Holzwerkstoff, mit den Schritten:
a) Fördern entlang einer Förderbahn von hintereinander mit Abstand zueinander angeordneten Paneelen, die an der einen Seitenkante eine oberflächliche Ausnehmung zur Aufnahme des Keders aufweisen, in einer Transportrichtung,
b) Beleimen der Ausnehmung und/oder des Keders mit einem Leim,
c) Zuführen eines Kederbandes aus einem Kederbandspeicher,
d) Andrücken des Kederbandes an die Ausnehmung.

Ein solches Verfahren ist beispielsweise aus der WO 2007/080449 A2 bekannt. Diese Druckschrift offenbart einen Fußbodenbelag sowie ein Verfahren zur Herstellung desselben, bei dem in eine zumindest teilweise oberflächliche Ausnehmung an einer Seitenkante eines Paneels ein Streifen, der vorzugsweise als Dichtung ausgeführt ist und im zusammengefügten Zustand des Fußbodens sichtbar ist, eingesetzt wird.

Fußbodenpaneele aus Holzwerkstoff werden mit verschiedenen optischen Dekoren und Strukturen hergestellt, um eine Vielfalt von optischen und haptischen Eindrücken zu vermitteln. Gängig ist es z.B. die Optik eines Massivholzfußbodens nachzubilden. Dabei kann durch Einprägen eines Reliefs, das auf die Maserung des Holzdekors abgestimmt ist, der Eindruck eines echten Holzfußbodens weiter verstärkt werden. Eine weitere Möglichkeit, solche Fußbodenpaneele aufzuwerten, ist der Einsatz eines so genannten Keders. Dabei wird ein dünner Streifen eines weiteren Materials so zwischen zwei Paneele eingebracht, dass er im Wesentlichen bündig mit der sichtbaren Oberfläche des Fußbodenpaneels abschließt und die Einheitlichkeit der Fläche regelmäßig durchbricht. Dadurch kann eine optische Aufwertung des Fußbodens erreicht werden. Typischerweise werden Kunststoffe als Streifen oder als Giessmasse verwendet, erst neuerdings werden Metalle eingesetzt, beispielsweise aus Aluminium oder Messing. Um das Verlegen der Paneele zu vereinfachen, ist es sinnvoll, den Keder bereits werkseitig mit den Paneelen zu verbinden. Dabei kann am Verriegelungsprofil der Längsseite des Paneels von der oberen Oberfläche her Material in den Maßen des Keders entsprechender Breite und Höhe aus dem Fußbodenpaneel herausgearbeitet werden, so dass eine Ausnehmung entsteht, die den Keder passgenau aufnehmen kann. Ein auf die Länge des Paneels abgestimmter Keder kann dann eingesetzt und beispielsweise durch Einklemmen oder Verkleben am Paneel fixiert werden. Ein so vorbereitetes Paneel lässt sich dann mit dem gleichen Aufwand verlegen, wie ein Paneel ohne Keder.

Die DE 10 2006 011 887 A1 beschreibt ein Verfahren sowie eine Vorrichtung zur Vormontage eines Sperrelements an einem Paneel. Dabei wird ein federndes Sperrelement in eine seitliche Ausnehmung an einer Seitenkante eines Paneels eingedrückt. Im zusammengefügten Zustand des Fußbodens bewirkt das Sperrelement dann die vertikale Verriegelung der Paneele.

Die US 3,316 948 A offenbart ein Verfahren zum Verbinden von kurzen Holzstücken miteinander. Dabei wird jeweils ein vorzugsweise aus pflanzlichem Material bestehendes Band in zwei an sich gegenüberliegenden Seitenkanten der Holzstücke befindliche Nuten eingedrückt.

Der Erfindung liegt die Aufgabe zugrunde, einen Keder, der einen einfachen, insbesondere rechteckigen Querschnitt aufweist, zuverlässig in einer oberflächlichen Ausnehmung an einer Seitenkante eines Paneels zu befestigen.

Erfindungsgemäß wird die Aufgabe durch ein gattungsgemäßes Verfahren mit folgenden Schritten gelöst:
- das Kederband wird den hintereinander geförderten Paneelen seitlich zugeführt, und
- das Kederband wird an die Ausnehmung angedrückt, indem der parallel zur Transportrichtung betrachtete Abstand des zugeführten Kederbandes zur Ausnehmung jedes Paneels sowohl in horizontaler als auch in vertikaler Richtung reduziert und somit das Kederband sowohl seitlich als auch von oben in die Ausnehmung jedes Paneels gedrückt wird.

Die Paneele werden dabei so auf ein Förderband aufgegeben, dass sie beabstandet voneinander in einer Transportrichtung transportiert werden. Dabei können die Paneele vorteilhafterweise von oben mittels Andrückrollen auf dem Förderband fixiert werden, um eine exakte und gleichmäßige Positionierung der Paneele zu erreichen. Die Paneele sind dabei zuvor schon mit oberflächlichen Ausnehmungen entlang einer Seitenkante versehen worden, so dass sie den Keder aufnehmen können. Die Ausnehmung und/oder der Keder werden mit einem vorzugsweise flüssigen Leim versehen, um eine dauerhafte Verbindung zwischen Keder und Paneel herzustellen. Dabei kann je nach Material, Geometrie und vorgesehener Belastung des Paneels und des Keders sowie abhängig vom verwendeten Leim individuell entschieden werden, ob nur das Paneel, nur der Keder oder beide mit Leim versehen werden. Im weiteren Verlauf der Förderbahn wird von einem seitlich zur Förderbahn angeordneten Kederbandspeicher, z.B. einer Kederbandrolle, ein Federband zugeführt und an die beleimte Ausnehmung angedrückt, indem der Abstand zwischen Ausnehmung und Kederband vorzugsweise stetig reduziert wird.

Vorzugsweise ist der Kederbandspeicher als Rolle, auf der ein endloses Kederband aufgerollt ist, ausgebildet.

Um eine gute Haftung des Leims zu gewährleisten, kann die Ausnehmung für den Keder vor dem Auftragen des Leims gereinigt werden. Die Reinigung kann beispielsweise mittels Druckluft erfolgen.

Zur Verbesserung der Haftung des Keders kann dieser vor dem Zusammenfügen mit dem Paneel bzw. vor dem Auftragen des Leims gereinigt werden. Zur weiteren Verbesserung der Haftung kann der Keder einer Oberflächenbehandlung, beispielsweise einer Korona-Behandlung, unterzogen werden. Dabei wird auf der Oberfläche des Keders eine Oxidschicht erzeugt. Mit der Korona-Behandlung lässt sich die Haftung des Keders kostengünstig erhöhen. Alternativ kann auch ein eloxierter Keder verwendet werden. Ebenfalls kann die Oberfläche des Keders mit einem Primer beschichtet werden, entweder vollflächig oder nur an denjenigen Stellen, auf denen der Leim aufgetragen werden soll. Über den Primer kann die Haftfähigkeit verbessert und eine sichere Festlegung des Keders in der Ausnehmung erreicht werden.

Um eventuelle nach dem Abrollen des Kederbandes von der Rolle vorhandene Spannungen im Federband abzubauen, ist es sinnvoll, den Keder einen Walzenstuhl durchlaufen zu lassen. Dabei läuft das Kederband durch eine Anordnung von Walzen, die so ausgebildet sind, dass das Kederband beim Durchlaufen der Walzen mehrfach leicht umgeformt wird. Eine eventuell durch die Lagerung des Kederbandes auf dem Kederbandspeicher, z.B. auf der Kederbandrolle, vorhandene Vorspannung wird dadurch reduziert. Somit kommt das Kederband weitgehend spannungsfrei mit dem Paneel in Kontakt und kann sich nicht aufgrund innerer Spannungen wieder vom Paneel lösen.

Weiterhin ist es zur Vermeidung von Spannungen zwischen Paneel und Keder vorteilhaft, die Geschwindigkeit, mit der das Kederband den Paneelen zugeführt wird, geringer als die Transportgeschwindigkeit der Paneele zu wählen, sodass das Kederband von den Paneelen gezogen wird.

Die Abstandsreduzierung zwischen Kederband und Paneel kann über eine Mehrzahl von frei drehbar gelagerten Rollen erfolgen, an denen Paneel und Keder vorbeigeführt werden und die in Förderrichtung gesehen mit sich verringerndem Abstand zum Paneel angeordnet sind.

Das Kederband kann seitlich oder von oben von horizontalen oder vertikalen Andrückrollen in die Ausnehmung eingedrückt werden. Um eine besonders gute Einpassung des Keders zu erreichen, kann das Kederband nacheinander oder gleichzeitig aus verschiedenen Richtungen in die Ausnehmung eingedrückt werden. Die Andrückrichtungen müssen dabei nicht exakt der Vertikalen oder Horizontalen entsprechen, beliebige andere Andrückrichtungen sind ebenso denkbar.

Das Kederband kann aus Metall, Holz, Holzwerkstoff, Holzwerkstoff-Kunststoff-Gemisch, Kunststoff, Glas, Kork oder einem anderen natürlichen Material bestehen. Dadurch können verschiedene Effekte hinsichtlich der optischen und taktilen Wahrnehmung des verlegten Fußbodens erreicht werden. So können z.B. verschiedene Kontraste zwischen Paneel und Keder eingestellt werden oder der Keder lässt sich optisch in das Dekor der Paneele integrieren.

Weiterhin kann das Kederband endlos oder endlich und auf die Paneellänge abgestimmt vorliegen. Die Verwendung eines endlosen Kederbandes erleichtert dabei die Handhabung des Kederbandes bei Transport und Zusammenfügen mit dem Paneel. Endliche Keder können hingegen von Vorteil sein, wenn das Kedermaterial nur schwer biegsam ist und deswegen nicht auf eine Kederbandrolle aufgerollt werden kann. Weiterhin können endliche Keder zu weniger Verschnitt und somit zu Einsparungen beim Kedermaterial führen. Wird das Kederband in einer Länge bereitgestellt, die mehrere Paneellängen umfasst, so können die nach dem Eindrücken des Kederbandes über das Kederband miteinander verbundenen Paneele zu einer ersten Schneidvorrichtung transportiert werden. In dieser Schneidvorrichtung wird das Kederband jeweils im Wesentlichen mittig zwischen den Paneelen durchtrennt. Vorteilhafterweise erhöht sich nach dem Durchtrennen des Kederbandes die Transportgeschwindigkeit der Paneele, sodass die Paneele vereinzelt und auch die überstehenden Kederenden räumlich deutlich voneinander getrennt werden.

Wenn nach dem Eindrücken des Kederbandes oder nach dem Durchtrennen des Kederbandes in der ersten Schneidvorrichtung die Enden des Keders nicht bündig mit den Paneelen abschließen, können die Paneele zu einer zweiten Schneidvorrichtung transportiert werden. In dieser zweiten Schneidvorrichtung werden die überstehenden Enden des Keders auf beiden Seiten des Paneels bündig mit dem Paneel abgeschnitten. Das Kappen der überstehenden Enden des Keders kann durch einen Transport der Paneele hin zu einer oder zwei ortsfesten oder beweglichen Sägen in der zweiten Schneidvorrichtung erfolgen. Vorzugsweise steht aber das Paneel in der zweiten Schneidvorrichtung still, wenn die überstehenden Enden des Keders von beweglichen Sägen gekappt werden, um einen exakten und ästhetisch ansprechenden Schnitt zu gewährleisten.

Weiterhin vorzugsweise werden beide überstehenden Enden des Keders gleichzeitig von zwei Sägen abgetrennt, die jeweils vertikal von oben nach unten auf die Überstände des Keders geführt werden. Die frei werdenden Kederendstücke können so einfach in einen Sammelbehälter fallen oder auf andere Weise entfernt werden, ohne mit den Sägen zu kollidieren. Nach dem Kappen der überstehenden Kederenden werden die Paneele vorzugsweise vom Förderband abgenommen; abgestapelt, zu einzelnen Gebinden zusammengefasst und verpackt.

Eine Vorrichtung zum Verbinden eines Keders mit einer Seitenkante eines Paneels mit:
- einer Fördereinrichtung mit einer Förderbahn zum Fördern einer Mehrzahl zueinander beabstandeter Paneele in einer Förderrichtung,
- einer Beleimstation, in der eine in eine Seitenkante jedes Paneels eingebrachte oberflächliche Ausnehmung und/oder der Keder mit einem Leim beleimbar ist,
- einem neben der Förderbahn angeordneten Kederbandspeicher für ein Kederband,
- Andrückmitteln zum Andrücken des Kederbandes in die Ausnehmung, und
- einer ersten Schneidvorrichtung zum Durchtrennen des Kederbandes, zeichnet sich dadurch aus, dass
- der Kederbandspeicher seitlich neben der Förderbahn angeordnet ist,
- die Andrückmittel zum Andrücken des Kederbandes in die Ausnehmung sowohl in horizontaler als auch in vertikaler Richtung ausgelegt sind, und
- eine zweite Schneidvorrichtung zum Kappen der beidseitig an jedem Paneel hervorstehenden Überstände des Keders vorgesehen ist.

Um eine besonders haltbare Verbindung zwischen Keder und Paneel zu erreichen, sind die Andrückmittel derart ausgeführt sind, dass sie das Kederband sowohl seitlich als auch von oben in die oberflächliche Ausnehmung drücken. Dies kann beispielsweise durch in entsprechendem Abstand zum vorbeilaufenden Paneel angebrachte Andrückrollen realisiert werden.

Vorteilhafterweise ist der Kederbandspeicher als Kederbandrolle ausgeführt. Ist dies der Fall, so ist es weiterhin von Vorteil, wenn ein zwischen der Speichervorrichtung und der Förderbahn angeordneter Walzenstuhl, in dem Spannungen in dem Kederband entfernbar sind, vorgesehen ist.

Vorteilhafterweise weist diese zweite Schneidvorrichtung zwei in vertikaler Richtung verschiebbare Sägen auf, sodass beide Kederenden exakt und gleichzeitig gekappt werden können. Vorzugsweise befindet sich das Paneel dabei in der zweiten Schneidvorrichtung in Ruhe.

Anhand der Figuren wird ein Ausführungsbeispiel des erfindungsgemäßen Verfahrens und einer erfindungsgemäßen Vorrichtung näher erläutert. Es zeigen:
- Figur 1: eine schematische Draufsicht auf eine Anlage nach einem Ausfüh- rungsbeispiel der vorliegenden Erfindung;
- Figur 2: einen Querschnitt durch zwei miteinander verbundene Paneele, von denen eines mit dem Keder verbunden ist;
- Figur 3: eine Draufsicht auf einen ersten Teil der Vorrichtung aus Figur 1;
- Figur 4: eine Draufsicht auf einen zweiten Teil der Vorrichtung aus Figur 1;
- Figur 5: eine Draufsicht auf einen dritten Teil der Vorrichtung aus Figur 1; sowie
- Figur 6: einen Schnitt durch ein Paneel auf dem Förderband während des Andrückens des Keders.

Figur 1 gibt einen Überblick über die gesamte Anlage. Vorbereitete und mit einer oberflächlichen Ausnehmung zur Aufnahme eines Keders versehene Paneele 2 werden am in der Zeichnung unteren Ende der Anlage von einem Lagerplatz auf eine Förderbahn 3 aufgegeben und in einer durch die Pfeile angedeuteten

Transportrichtung T zuerst nach oben und dann in einer Transportrichtung T₁ nach rechts transportiert. Die Förderbahn 3 kann dabei z.B. aus einem Band- oder Rollenförderer bestehen. Die auf die Förderbahn 3 aufgegebenen Paneele 2 werden in der Transportrichtung T zunächst an einer Reinigungsvorrichtung 19 und an einer Beleimstation 15 vorbei transportiert. Im weiteren Verlauf werden die Paneele 2 mit einem von einer Kederbandrolle 17 bereitgestellten Kederband 5 verbunden. Das Kederband 5 wird von einer ersten Schneidvorrichtung 7 jeweils mittig zwischen zwei Paneelen 2 durchtrennt. Die voneinander getrennten und vereinzelten Paneele 2 werden dann von einem Querförderer 18 aufgenommen und in der Richtung T₁ zu einer zweiten Schneidstation transportiert. Die einzelnen Verfahrensschritte werden anhand der Figuren 3 bis 5 noch genauer erläutert. Nicht dargestellt ist eine Vorbehandlungsstation, in der der Keder oder das Kederband 5 behandelt wird, um die Haftfähigkeit zu verbessern. In der Vorbehandlungsstation kann der Keder oder das Kederband 5 einer Korona-Behandlung oder einer Beschichtung mit einem Primer unterzogen werden. Die Vorbehandlungsstation ist ggf. zwischen der Kederbandrolle 17 und den ersten Andrückrollen angeordnet, kann jedoch auch dem Zuführprozess vorgeschaltet sein, so dass bereits vorbehandeltes Kederband 5 zu der Anlage gebracht und von der Kederbandrolle 17 abgerollt wird.

In Figur 2 ist der Querschnitt von zwei Paneelen 2 mit einem Keder 1 dargestellt, um die Lage des Keders 1 auf dem Paneel 2 zu verdeutlichen. Die beiden Paneele 2 befinden sich über Formschlusselemente 8 und 8' miteinander in Eingriff. Von der Oberseite des in der Figur 2 rechten Paneels 2 her wurde eine Ausnehmung 4 herausgearbeitet, die den Keder 1 aufnimmt. Der das Paneel_{.} 2 und den Keder 1 verbindende Leim ist als dicke Linie am unteren Ende der Ausnehmung 4 dargestellt, eine Verleimung kann auch an der vertikalen Seitenkante als ergänzende oder alternative Beleimung stattfinden. Die Ausnehmung 4 und der Keder 1 erstrecken sich über die Gesamtlänge der Paneele 2. Der Keder 1 schließt mit der Oberfläche der Sichtseite 14 der Paneele 2 bündig ab.

Figur 3 entspricht einer vergrößerten Darstellung des unteren Teils der Figur 1.

Die Transportrichtung T verläuft in der Figur 3 weiterhin von unten nach oben. Dabei werden die Paneele 2 und insbesondere deren oberflächliche Ausnehmungen 4 zunächst von der Reinigungsvorrichtung 19, beispielsweise einem Druckluftgebläse, gereinigt. Anschließend wird von der Beleimstation 15 ein vorzugsweise flüssiger Leim auf die Ausnehmungen 4 der Paneele 2 aufgetragen. Dabei kann der Leim sowohl auf die horizontale als auch auf die vertikale Grenzfläche der Ausnehmung 4 aufgetragen werden. Der Leim ist im weiteren Verlauf der Förderbahn 3 als gestrichelte Linie auf der Ausnehmung 4 angedeutet. Die Paneele 2 werden auf der Förderbahn 3 durch in vertikaler Richtung Druck ausübende, an Rollenhattern 21 montierte Andrückrollen 20 in Position gehalten.

In Figur 3 ist der dem mittleren Teil der Figur 1 entsprechende Abschnitt der Förderbahn 3 dargestellt. Links von der Förderbahn 3 befindet sich ein Kederbandspeicher 6 mit einer Kederbandrolle 17. Von dieser Kederbandrolle 17 wird ein Kederband 5 abgerollt und durch einen Walzenstuhl 11 geführt, um etwaige Spannungen auf dem Kederband 5 zu minimieren. Das Kederband 5 wird seitlich an die Ausnehmung 4 des Paneels 2 herangeführt und von vertikalen Andrückrollen 13- und einer horizontalen Andrückrolle 12 in die Ausnehmung 4 gedrückt, bis ein flächiger Kontakt entstanden ist und das Kederband 5 die gewünschte Position erreicht hat. Das Kederband 5 liegt nach dem Andrücken fest an den Seitenwänden der Ausnehmung 4 an. Das Kederband 5 wird bei der Andrückstation mit einer niedrigeren Geschwindigkeit als die Transportgeschwindigkeit der Paneele 2 an die Paneele 2 herangeführt, sodass die Paneele 2 das Kederband 5 ziehen. So werden Spannungen im Kontakt zwischen Kederband 5 und Paneel 2 vermieden. Alternativ zu der Kederbandrolle 17 kann der Kederbandspeicher 6 auch auf die Länge der Paneele 2 abgestimmte Kederbänder 5 bereitstellen.

Figur 4 entspricht einer vergrößerten Darstellung des mittleren Bereichs der Figur 1 und zeigt im unteren Bereich wiederum den Walzenstuhl 11, das Kederband 5 und die horizontalen und vertikalen Andrückrollen 12 und 13. Im mittleren Bereich ist zu erkennen, dass die Paneele 2 durch das Kederband 5 miteinander verbunden sind. Entlang der Transportrichtung T werden die Paneele 2 in der Zeichnung weiter nach oben transportiert. Eine erste Schneidvorrichtung 7 durchtrennt das Kederband 5 ungefähr mittig jeweils zwischen zwei Paneelen 2. Dabei ist die Geschwindigkeit der Paneele 2 die gleiche wie während des Andrückvorgangs des Kederbandes 5. Nach der Durchtrennung des Kederbandes 5 werden die Paneele 2 von einer zweiten Förderbahn 3', deren Geschwindigkeit höher ist als die der ersten Förderbahn 3, transportiert, um die Paneele 2 räumlich voneinander zu trennen und den folgenden Richtungswechsel der Paneele 2 zu erleichtern.

Die Figur 5 zeigt den weiteren Weg der Paneele 2 entlang der schnelleren Förderbahn 3' und entspricht einer vergrößerten Darstellung des oberen Bereichs der Figur 1. Zu sehen sind die erste Schneidvorrichtung 7, der Querförderer 18 sowie mehrere Paneele 2 mit Keder 1 und dessen Überstände 1' und 1 ". Die Paneele 2 werden in Transportrichtung T gefördert, von dem Querförderer 18 aufgenommen und in die Transportrichtung T₁ umgelenkt. In der Transportrichtung T₁ werden die Paneele 2 zu der zweiten Schneidvorrichtung 9 transportiert. Dort werden die Überstände 1', 1" des Keders 1 von zwei vertikal beweglichen Sägen 10 bündig mit dem Paneel 2 abgetrennt. Während des Abtrennvorgangs befinden sich die Paneele 2 dabei bevorzugt in Ruhe, mitlaufende Trenneinrichtungen können aber ebenfalls vorgesehen sein. Nach dem Abtrennvorgang werden die mit dem Keder 1 verbundenen Paneele 2 weiter in der Transportrichtung T₁ befördert, abgestapelt und zu einzelnen Gebinden zusammengefasst.

Die Figur 6 zeigt einen schematischen Schnitt durch Förderbahn 3, Paneel 2 und Kederband 5 während des Andrückvorganges. An dem Paneel 2 sind die Formschlusselemente 8 und 8' zur Verriegelung der Paneele miteinander zu erkennen. Auf dem in der Figur linken Formschlusselement 8 befindet sich die Ausnehmung 4, in die das Kederband 5 eingedrückt wird. Das Paneel 2 wird dabei durch die Andrückrolle 20 auf die Förderbahn 3 gepresst, während die überwiegend horizontal orientierte Andrückrolle 12 und die vertikalen Andrückrollen 13 das Kederband 5 in die Ausnehmung 4 des Paneels 2 drücken.

### Bezugszeichenliste

- 1: Keder
- 1': Überstand des Keders
- 1": Überstand des Keders
- 2: Paneel
- 3: Förderbahn
- 3': Förderbahn
- 4: Ausnehmung
- 5: Kederband
- 6: Kederbandspeicher
- 7: Schneidvorrichtung
- 8: Formschlusselement
- 8': Formschlusselement
- 9: Schneidvorrichtung
- 10: Säge
- 11: Walzenstuhl
- 12: horizontale Andrückrolle
- 13: vertikale Andrückrolle
- 14: Sichtseite des Paneels
- 15: Beleimstation
- 17: Kederbandrolle
- 18: Querförderer
- 19: Reinigungsvorrichtung
- 20: Andrückrolle
- 21: Rollenhalterung

## Patentansprüche

1. Verfahren zum Verbinden eines Keders (1) mit einer Seitenkante (I) eines Paneels (2), insbesondere eines Fußbodenpaneels aus Holzwerkstoff, mit folgenden Schritten:
a) Fördern entlang einer Förderbahn (3, 3') von hintereinander mit Abstand zueinander angeordneten Paneelen (2), die an der einen Seitenkante **(I)** eine oberflächliche Ausnehmung (4) zur Aufnahme des Keders (1) aufweisen, in einer Transportrichtung (T),
b) Beleimen der Ausnehmung (4) und/oder des Keders (1) mit einem Leim,
c) Zuführen eines Kederbandes (5) aus einem Kederbandspeicher (6),
d) Andrücken des Kederbandes (5) an die Ausnehmung (4)
**dadurch gekennzeichnet, dass**
- das Kederband (5) den hintereinander geförderten Paneelen (2) seitlich zugeführt wird, und
- das Kederband (5) an die Ausnehmung (4) angedrückt wird, indem der parallel zur Transportrichtung (T) betrachtete Abstand des zugeführten Kederbandes (5) zur Ausnehmung (4) jedes Paneels (2) sowohl in horizontaler als auch in vertikaler Richtung reduziert und somit das Kederband (5) sowohl seitlich als auch von oben in die Ausnehmung (4) jedes Paneels (2) gedrückt wird.

2. Verfahren nach Anspruch 1 **dadurch gekennzeichnet, dass** vor dem Beleimen der Ausnehmung (4) und/oder des Keders (1) die Ausnehmung und/oder der Keder (1) gereinigt werden.

3. Verfahren nach Anspruch 1 oder 2, **dadurch gekennzeichnet, dass** die Oberfläche des Keders (1) einer Korona-Behandlung unterzogen oder mit einem Primer beschichtet wurde.

4. Verfahren nach einem oder mehreren der vorstehenden Ansprüche, **dadurch gekennzeichnet, dass** der Kederbandspeicher (6) als Rolle (17) ausgebildet ist und das Kederband (5) von der Rolle (17) abgewickelt wird.

5. Verfahren nach Anspruch 4, **dadurch gekennzeichnet, dass** das Kederband (5) nach dem Abwickeln von der Rolle (17) und vor dem Eindrücken in die Ausnehmung (4) einen Walzenstuhl (11) durchläuft, um in dem Kederband (5) vorhandene Spannungen abzubauen.

6. Verfahren nach einem oder mehreren der vorstehenden Ansprüche, **dadurch gekennzeichnet, dass** die Geschwindigkeit, mit der das Kederband (5) in die Ausnehmung (4) des Paneels (2) geführt wird, niedriger ist als die Geschwindigkeit, mit der das Paneel (2) gefördert wird, so dass das Paneel (2) das Kederband (5) zieht.

7. Verfahren nach einem oder mehreren der vorstehenden Ansprüche, **dadurch gekennzeichnet, dass** das Kederband (5) aus Metall, Holz, Holzwerkstoff, Holzwerkstoff-Kunststoff-Gemisch, Kunststoff, Glas, Kork oder einem anderen natürlichen Material besteht.

8. Verfahren nach einem oder mehreren der vorstehenden Ansprüche, **dadurch gekennzeichnet, dass** das Kederband (5) endlos oder endlich und auf die Paneellänge abgestimmt ist.

9. Verfahren nach einem oder mehreren der vorstehenden Ansprüche, **dadurch gekennzeichnet, dass** die über das Kederband (5) miteinander verbundenen Paneele (2) zu einer ersten Schneidvorrichtung (7) transportiert werden und dort das Kederband (5) im Wesentlichen mittig zwischen zwei hintereinander geförderten Paneelen (2) durchtrennt wird.

10. Verfahren nach einem oder mehreren der vorstehenden Ansprüche, **dadurch gekennzeichnet, dass** die beidseitig an jedem Paneel (2) hervorstehenden Überstände (1', 1") des Keders (1) in einer zweiten Schneidvorrichtung (9) gekappt werden.

11. Verfahren nach Anspruch 10, **dadurch gekennzeichnet, dass** das Paneel (2) in der zweiten Schneidstation (9) still steht, wenn die Enden (1', 1 ") des Keders (1) gekappt werden.

12. Verfahren nach einem der vorigen Ansprüche, **dadurch gekennzeichnet, dass** in der zweiten Schneidstation (9) beidseitig zu jedem Paneel (2) zumindest je eine Säge (10) vertikal von oben nach unten oder seitlich auf die Überstände (1', 1") des Keders (1) geführt wird.

13. Verfahren nach einem oder mehreren der vorstehenden Ansprüche, **dadurch gekennzeichnet, dass** die Paneele (2) nach dem Kappen der Überstände (1', 1 ") des Keders (1) aufgestapelt und anschließend zu einzelnen Gebinden zusammengefasst verpackt werden.

14. Verfahren nach einem oder mehreren der vorstehenden Ansprüche, **dadurch gekennzeichnet, dass** das Kederband (5) über mehrere entlang der Förderbahn (3) zueinander beabstandete Rollen (12, 13) an- oder eingedrückt wird.

15. Vorrichtung zum Verbinden eines Keders (1) mit einer Seitenkante (I) eines Paneels (2), insbesondere eines Fußbodenpaneels aus Holzwerkstoff, mit:
- einer Fördereinrichtung mit einer Förderbahn (3, 3') zum Fördern einer Mehrzahl zueinander beabstandeter Paneele (2) in einer Förderrichtung (T),
- einer Beleimstation (15), in der eine in eine Seitenkante (I) jedes Paneels (2) eingebrachte oberflächliche Ausnehmung (4) und/oder der Keder (1) mit einem Leim beleimbar ist,
- einem Kederbandspeicher (6),
- Andrückmitteln (12, 13) zum Andrücken des Kederbandes (5) in die Ausnehmung (4),
- eine erste Schneidvorrichtung (7) zum Durchtrennen des Kederbahndes (5)
**dadurch gekennzeichnet, dass**
- der Kederbandspeicher (6) seitlich neben der Förderbahn (3, 3') angeordnet ist,
- die Andrückmittel (12, 13) zum Andrücken des Kederbands (5) in die Ausnehmung (4) sowohl in horizontaler als auch in vertikaler Richtung ausgelegt sind und
- eine zweite Schneidvorrichtung (9) zum Kappen der beidseitig an jedem Paneel (2) hervorstehenden Überstände (1', 1") des Keders (1) vorgesehen ist.

16. Vorrichtung nach Anspruch 15, **dadurch gekennzeichnet, dass** die zweite Schneidvorrichtung (9) mehrere in horizontaler oder vertikaler Richtung verschiebbare Sägen (10) umfasst.

## Claims

1. Method for connecting a welt (1) to a lateral edge (I) of a panel (2), in particular a floor panel made of wood-based material, comprising the following steps:
(a) conveying, along a conveying path (3, 3'), panels (2) which are successively arranged at a distance from one another and which have a surface recess (4) on one lateral edge (I) for accommodating the welt (1), in a transporting direction (T),
(b) applying a glue to the recess (4) and/or to the welt (1),
(c) feeding in a welt strip (5) from a welt strip store (6), and
(d) pressing the welt strip (5) onto the recess (4),
**characterized in that**
- the welt strip (5) is fed in laterally to the successively conveyed panels (2), and
- the welt strip (5) is pressed onto the recess (4) **in that** the distance, as viewed parallel to the transporting direction (T), between the fed-in welt strip (5) and the recess (4) of each panel (2) is reduced both in the horizontal and in the vertical direction, and the welt strip (5) is thus pressed both laterally and from above into the recess (4) of each panel (2).

2. Method according to Claim 1, **characterized in that** the recess and/or the welt (1) are cleaned prior to adhesive being applied to the recess (4) and/or to the welt (1).

3. Method according to Claim 1 or 2, **characterized in that** the surface of the welt (1) has been subjected to a corona treatment or coated with a primer.

4. Method according to one or more of the preceding claims, **characterized in that** the welt strip store (6) takes the form of a roll (17), and the welt strip (5) is unwound from the roll (17).

5. Method according to Claim 4, **characterized in that**, after being unwound from the roll (17) and before being pressed into the recess (4), the welt strip (5) passes through a roller mill (11) in order to relieve stresses which are present in the welt strip (5).

6. Method according to one or more of the preceding claims, **characterized in that** the speed at which the welt strip (5) is guided into the recess (4) of the panel (2) is lower than the speed at which the panel (2) is conveyed, with the result that the welt strip (5) is pulled by the panel (2) .

7. Method according to one or more of the preceding claims, **characterized in that** the welt strip (5) consists of metal, wood, wood-based material, a wood-based material/synthetic material mixture, synthetic material, glass, cork or some other natural material.

8. Method according to one or more of the preceding claims, **characterized in that** the welt strip (5) is endless or finite and tailored to the panel length.

9. Method according to one or more of the preceding claims, **characterized in that** the panels (2) which are connected to one another via the welt strip (5) are transported to a first cutting device (7) where the welt strip (5) is severed substantially centrally between two successively conveyed panels (2).

10. Method according to one or more of the preceding claims, **characterized in that** the projecting lengths (1' , 1") of the welt (1) which protrude on both sides of each panel (2) are cropped in a second cutting device (9).

11. Method according to Claim 10, **characterized in that** the panel (2) in the second cutting station (9) is stationary when the ends (1', 1'') of the welt (1) are being cropped.

12. Method according to one of the preceding claims, **characterized in that** in the second cutting station (9), on both sides of each panel (2), at least one saw (10) is guided vertically from top to bottom or laterally onto the projecting lengths (1', 1") of the welt (1) .

13. Method according to one or more of the preceding claims, **characterized in that**, after the projecting lengths (1', 1") of the welt (1) have been cropped, the panels (2) are stacked up and then packaged in combination to form individual packages.

14. Method according to one or more of the preceding claims, **characterized in that** the welt strip (5) is pressed on or in using a plurality of rollers (12, 13) spaced apart along the conveying path (3).

15. Apparatus for connecting a welt (1) to a lateral edge (I) of a panel (2), in particular a floor panel made of wood-based material, comprising:
- a conveying device with a conveying path (3, 3') for conveying a plurality of spaced-apart panels (2) in a conveying direction (T),
- a gluing station (15) in which a glue can be applied to a surface recess (4) made in a lateral edge (I) of each panel (2) and/or to the welt (1),
- a welt strip store (6),
- pressure-exerting means (12, 13) for pressing the welt strip (5) into the recess (4), and
- a first cutting device (7) for severing the welt strip (5),
**characterized in that**
- the welt strip store (6) is arranged laterally alongside the conveying path (3, 3'),
- the pressure-exerting means (12, 13) are designed for pressing the welt strip (5) into the recess (4), both in the horizontal and in the vertical direction, and
- a second cutting device (9) for cropping the projecting lengths (1', 1") of the welt (1) which protrude on both sides of each panel (2) is provided.

16. Apparatus according to Claim 15, **characterized in that** the second cutting device (9) comprises a plurality of saws (10) which can be displaced in the horizontal or vertical direction.

## Revendications

1. Procédé de raccordement d'un bourrelet (1) avec un bord latéral (I) d'un panneau (2), en particulier un panneau de plancher en matériau dérivé du bois, comprenant les étapes suivantes :
a) dans une direction de transport (T), acheminer le long d'une voie d'acheminement (3, 3'), des panneaux (2) agencés les uns derrière les autres et espacés les uns des autres, lesquels présentent sur l'un bord latéral (I) un évidement superficiel (4) pour recevoir le bourrelet (1),
b) encoller l'évidement (4) et/ou le bourrelet (1) à l'aide d'une colle,
c) amener une bande de bourrelet (5) à partir d'un réservoir à bande de bourrelet (6),
d) appuyer la bande de bourrelet (5) sur l'évidement (4),
**caractérisé en ce que**
- l'on amène latéralement la bande de bourrelet (5) aux panneaux (2) acheminés les uns derrière les autres, et
- l'on appuie la bande de bourrelet (5) sur l'évidement (4), en réduisant l'espacement, considéré parallèlement à la direction de transport (T), entre la bande de bourrelet (5) amenée et l'évidement (4) de chaque panneau (2), aussi bien dans la direction horizontale que verticale, et en pressant ainsi la bande de bourrelet (5) dans l'évidement (4) de chaque panneau (2) aussi bien latéralement que depuis le haut

2. Procédé selon la revendication 1, **caractérisé en ce qu'**avant l'encollage de l'évidement (4) et/ou du bourrelet (1) on nettoie l'évidement et/ou le bourrelet (1).

3. Procédé selon la revendication 1 ou 2, **caractérisé en ce qu'**on a soumis à un traitement par effet corona ou recouvert d'une couche d'apprêt la surface du bourrelet (1).

4. Procédé selon l'une ou plusieurs des revendications précédentes, **caractérisé en ce que** le réservoir à bande de bourrelet (6) est formé par un rouleau (17) et **en ce qu'**on déroule du rouleau (17) la bande de bourrelet (5).

5. Procédé selon la revendication 4, **caractérisé en ce que** la bande de bourrelet (4), après avoir été déroulée du rouleau (17) et avant d'être enfoncée dans l'évidement (4), passe par un banc de galets (11) pour diminuer des tensions existant dans la bande de bourrelet (5).

6. Procédé selon l'une ou plusieurs des revendications précédentes, **caractérisé en ce que** la vitesse avec laquelle la bande de bourrelet (5) est guidée dans l'évidement (4) du panneau (2) est inférieure à la vitesse avec laquelle on achemine le panneau (2), de sorte que le panneau (2) tire la bande de bourrelet (5).

7. Procédé selon l'une ou plusieurs des revendications précédentes, **caractérisé en ce que** la bande de bourrelet (5) est en métal, bois, matériau dérivé du bois, mélange de matériau dérivé du bois et de matière synthétique, verre, liège ou un autre matériau naturel.

8. Procédé selon l'une ou plusieurs des revendications précédentes, **caractérisé en ce que** la bande de bourrelet (5) est sans fin ou finie et accordée à la longueur de panneau.

9. Procédé selon l'une ou plusieurs des revendications précédentes, **caractérisé en ce que** l'on transporte vers un premier dispositif de coupe (7) les panneaux (2) que le bourrelet (5) relie les uns aux autres, et la bande de bourrelet (5) y est sectionnée sensiblement au milieu entre deux panneaux (2) acheminés l'un derrière l'autre.

10. Procédé selon l'une ou plusieurs des revendications précédentes, **caractérisé en ce que** l'on coupe les surlongueurs (1', 1") faisant saillie de chaque côté pour chaque panneau (2) dans un deuxième dispositif de coupe (9).

11. Procédé selon la revendication 10, **caractérisé en ce que** le panneau (2) se trouve immobile dans la deuxième station de coupe (9) lorsqu'on coupe les extrémités (1', 1") du bourrelet (1).

12. Procédé selon l'une ou plusieurs des revendications précédentes, **caractérisé en ce que** dans la deuxième station de coupe (9), on guide de chaque côté pour chaque panneau (2), sur les surlongueurs (1', 1") du bourrelet (5), au moins une scie correspondante, verticalement de haut en bas ou latéralement.

13. Procédé selon l'une ou plusieurs des revendications précédentes, **caractérisé en ce qu'**on empile les panneaux (2) après la découpe des surlongueurs (1', 1") du bourrelet (1) et on les emballe ensuite ensemble en colis séparés.

14. Procédé selon l'une ou plusieurs des revendications précédentes, **caractérisé en ce qu'**on enfonce ou on appuie la bande de bourrelet (5) par l'intermédiaire de plusieurs rouleaux (12, 13) espacés les uns des autres le long de la voie d'acheminement (3).

15. Dispositif pour raccorder un bourrelet (1) avec un bord latéral (I) d'un panneau (1), en particulier un panneau de plancher en matériau dérivé du bois, comprenant :
- un dispositif d'acheminement comprenant une voie d'acheminement (3, 3') pour acheminer plusieurs panneaux (2) espacés les uns des autres, dans une direction d'acheminement
- une station d'encollage (15), dans laquelle un évidement (1) superficiel pratiqué dans un bord latéral (I) de chaque panneau (2) et/ou le bourrelet (1) est encollable à l'aide d'une colle,
- un réservoir à bande de bourrelet (6),
- des moyens d'appui (12, 13) pour appuyer la bande de bourrelet (5) dans l'évidement (4),
- un premier dispositif de coupe (7) pour sectionner la bande de bourrelet (5),
**caractérisé en ce que**
- le réservoir à bande de bourrelet (6) est agencé latéralement à proximité de la voie d'acheminement (3, 3'),
- les moyens d'appui (12, 13) sont conçus pour appuyer la bande de bourrelet (5) dans l'évidement (4) aussi bien dans la direction horizontale que verticale, et
- un deuxième dispositif de coupe (9) est prévu pour couper les surlongueurs (1', 1") du bourrelet (1) faisant saillie de chaque côté sur chaque panneau (2).

16. Dispositif selon la revendication 15, **caractérisé en ce que** le deuxième dispositif de coupe (9) comprend plusieurs scies (10) déplaçables dans la direction horizontale ou verticale.
